# FASCICULE DE BREVET EUROPEEN

(11) **EP 4 075 070 B1**
(45) Date de publication et mention de la délivrance du brevet: **09.10.2024**
(21) Numéro de dépôt: 22159032.6
(22) Date de dépôt: 25.02.2022
(51) Int. Cl.: F24D 19/06, F24D 19/00, F24H 9/00, F24H 9/02

(54) **APPAREIL DE CHAUFFAGE A FACADE INTERCHANGEABLE**
HEIZGERÄT MIT AUSTAUSCHBAREM FRONTPANEEL
HEATING DEVICE WITH INTERCHANGEABLE FRONT

(30) Priorité: 16.04.2021 FR 2103997
(43) Date de publication de la demande: 19.10.2022
(73) Titulaire: ATLANTIC INDUSTRIE, 85000 La Roche-sur-Yon (FR)
(72) Inventeur: VAUGELADE, Arnaud, 85170 Les Lucs-sur-Boulogne (FR)
(74) Mandataire: Cabinet Chaillot

(56) Documents cités:
- EP-A1- 2 177 840
- CN-A- 111 520 800
- FR-A1- 2 984 468

## Description

La présente invention concerne le domaine des appareils de chauffage, et porte en particulier sur un appareil de chauffage à façade interchangeable.

Un appareil de chauffage classique de type radiateur est généralement équipé d'une façade, ayant pour fonction de cacher le ou les corps de chauffe de l'appareil de chauffage, d'être esthétique et de conditionner le flux d'air sortant dans le cas où l'appareil de chauffage possède un ou plusieurs orifices de sortie d'air.

La façade d'un appareil de chauffage classique comporte généralement, en partie supérieure, des motifs découpés et/ou mis en relief. Ainsi, lorsqu'un appareil de chauffage est déjà homologué pour la commercialisation, la moindre modification de forme, de taux ou motifs d'ouvertures de la façade engendrant une modification du comportement thermique nécessite une nouvelle homologation, avec pour conséquence un coût important lié au temps passé, et à l'immobilisation des hommes et des moyens nécessaires.

La présente invention vise à résoudre les inconvénients de l'état antérieur de la technique, en proposant un appareil de chauffage à façade interchangeable comprenant un écran disposé à l'arrière de la façade de l'appareil de chauffage de manière à garder identique le flux d'air à l'intérieur de l'appareil de chauffage quel que soit le motif formé sur la façade, ce qui permet le changement de la façade de l'appareil de chauffage sans modifier le comportement thermique de ce dernier.

FR 2 984 468 A1, EP 2 177 840 A1 et CN 111 520 800 A1 divulguent des appareils de chauffage selon l'état antérieur de la technique.

La présente invention a donc pour objet un appareil de chauffage à façade interchangeable comprenant un capot arrière et une façade montée sur le capot arrière pour définir un espace interne dans l'appareil de chauffage dans lequel est disposé un corps de chauffe, un motif constitué d'au moins l'un parmi un motif percé et un motif en relief étant formé en partie haute de la façade, l'appareil de chauffage comprenant en outre un écran disposé en partie haute de l'espace interne de l'appareil de chauffage à l'arrière de la façade, l'écran comprenant une plaque dont la largeur est inférieure ou égale à celle de la façade, la plaque étant en contact avec la face arrière de la façade au moins selon une bande de contact entourant le motif, de telle sorte que le flux d'air reste identique à l'intérieur de l'appareil de chauffage quel que soit le motif formé sur la façade, caractérisé par le fait que l'écran comprend des moyens de fixation au capot arrière.

La plaque de l'écran étant en contact avec la face arrière de la façade au moins selon une bande de contact entourant le motif percé et/ou en relief, aucun échange de flux d'air à travers le motif n'est donc possible entre l'espace interne de l'appareil de chauffage et l'extérieur.

Ainsi, l'écran disposé à l'arrière de la façade en regard du motif formé en partie supérieure de la façade permet de conserver un flux d'air identique à l'intérieur de l'appareil de chauffage quel que soit le motif percé et/ou en relief formé sur la façade. La façade de l'appareil de chauffage peut ainsi être changée sans modifier le comportement thermique de ce dernier. La façade de l'appareil de chauffage est ainsi personnalisable.

Le motif formé en partie supérieure de la façade peut ainsi être modifié sans impact sur le comportement thermique de l'appareil de chauffage, de telle sorte qu'une nouvelle homologation n'est plus nécessaire en cas de changement de façade par le fabricant de l'appareil de chauffage.

L'écran disposé dans l'appareil de chauffage est ainsi universel quel que soit le motif formé sur la façade. Il est à noter toutefois que différentes largeurs d'écran pourront existées en fonction de la puissance et donc de la largeur des appareils de chauffage.

Selon une caractéristique particulière de l'invention, la hauteur de la plaque est inférieure ou égale à la moitié de la hauteur de la façade.

Ainsi, étant donné que le motif percé et/ou en relief est formé en partie supérieure de la façade, une plaque dont la hauteur est inférieure ou égale à la moitié de la hauteur de la façade est suffisante pour être en contact avec la face arrière de la façade au moins selon une bande de contact entourant le motif.

Selon une caractéristique particulière de l'invention, les moyens de fixation au capot arrière comprennent au moins un crochet relié à l'extrémité supérieure de la plaque et en prise avec au moins une lumière formée dans la partie supérieure du capot arrière.

Ainsi, l'au moins un crochet de l'écran permet sa fixation au capot arrière de l'appareil de chauffage par insertion de l'au moins un crochet dans l'au moins une lumière formée dans le capot arrière, ce qui permet de garantir la fixation de l'écran en partie supérieure de l'appareil de chauffage.

En outre, le système de fixation à crochet et lumière permet un montage aisé de l'écran sur le capot arrière par un technicien, et permet également un démontage aisé de l'écran en cas de maintenance.

Selon une caractéristique particulière de l'invention, l'écran comprend en outre au moins deux appuis latéraux disposés de part et d'autre de la plaque et en contact avec le capot arrière.

Ainsi, les deux appuis latéraux permettent le blocage de la position de l'écran dans la direction de la largeur de l'appareil de chauffage, ce qui permet de garantir la position de l'écran en regard du motif percé et/ou en relief formé dans la façade.

Selon une caractéristique particulière de l'invention, l'extrémité inférieure de la plaque est pliée longitudinalement de manière à garantir un contact linéaire avec la façade.

Ainsi, le pli longitudinal au niveau de l'extrémité inférieure de la plaque permet de rigidifier l'écran sur sa largeur et de garantir un contact linéaire entre l'écran et la façade.

Selon une caractéristique particulière de l'invention, la plaque est déformable de telle sorte que, lors du montage de la façade sur le capot arrière, la partie inférieure de la plaque est apte à être déformée par appui de la face arrière de la façade contre celle-ci.

Ainsi, une fois que l'écran est fixé au capot arrière, sa forme libre dépasse légèrement de l'enveloppe extérieure de l'appareil de chauffage. Lors du montage de la façade sur le capot arrière, cette dernière contraint l'écran en le déformant, et assure ainsi un contact entre la façade et l'écran de façon à dévier le flux d'air et à contourner le motif de la façade.

Une fois la façade montée, l'écran est ainsi pris en sandwich entre le capot arrière et la façade, empêchant ainsi le décrochage de l'écran en cas de chute ou de mouvement brusque de l'appareil de chauffage.

Selon une première variante de l'invention, la surface de la plaque est entièrement en contact avec la face arrière de la façade.

Ainsi, la plaque recouvre entièrement le motif formé dans la façade. Cette première variante est particulièrement appropriée lorsque le motif formé dans la façade est un motif percé.

Selon une seconde variante de l'invention, la surface de la plaque comporte un renfoncement en regard de l'au moins un motif.

Ainsi, le renfoncement, qui est formé au centre de la bande de plaque entourant le motif et en contact avec la face arrière de la façade, permet d'utiliser une façade ayant un motif en relief, ledit relief du motif se retrouvant à l'intérieur du renfoncement de la plaque de l'écran lorsque la façade est montée sur le capot arrière de l'appareil de chauffage.

Selon une caractéristique particulière de l'invention, l'écran est réalisé en au moins un matériau parmi une tôle en acier, une tôle en aluminium, une tôle en acier inoxydable et une feuille de mica.

Pour mieux illustrer l'objet de la présente invention, on va en décrire ci-après, à titre illustratif et non limitatif, deux modes de réalisation préférés, avec référence aux dessins annexés.

Sur ces dessins :
[Fig. 1] est une vue en perspective d'un écran selon un premier mode de réalisation de la présente invention ;
[Fig. 2] est une vue en perspective avant d'un appareil de chauffage selon le premier mode de réalisation de la présente invention ;
[Fig. 3] est une vue en perspective avant de l'appareil de chauffage de la Figure 2 dans laquelle la façade de l'appareil de chauffage n'a pas été représentée ;
[Fig. 4] est une vue en perspective avant de l'appareil de chauffage de la Figure 2 au niveau du coin supérieur gauche de l'appareil de chauffage dans laquelle la façade n'a pas été représentée et le capot arrière a été représenté en pointillé ;
[Fig. 5] est une vue en perspective arrière de l'appareil de chauffage de la Figure 2 au niveau du coin supérieur droit de l'appareil de chauffage dans laquelle la façade de l'appareil de chauffage n'a pas été représentée ;
[Fig. 6] est une vue en coupe de l'appareil de chauffage de la Figure 2 ;
[Fig. 7] est une vue en perspective d'un écran selon un deuxième mode de réalisation de la présente invention ; et
[Fig. 8] est une vue en coupe perspective d'un appareil de chauffage selon le deuxième mode de réalisation de la présente invention.

Si l'on se réfère à la Figure 1, on peut voir qu'il y est représenté un écran 1 selon un premier mode de réalisation de la présente invention.

L'écran 1 comprend une plaque 2, deux crochets 3 disposés au niveau de l'extrémité supérieure de la plaque 2, et deux appuis latéraux 4 disposés de part et d'autre de la plaque 2, l'extrémité inférieure 5 de la plaque 2 étant pliée longitudinalement de manière à rigidifier l'écran 1 sur sa largeur.

L'écran 1 est réalisé en au moins un matériau parmi une tôle en acier, une tôle en aluminium, une tôle en acier inoxydable et une feuille de mica.

Si l'on se réfère aux Figures 2 à 6, on peut voir qu'il y est représenté un appareil de chauffage 6 selon le premier mode de réalisation de la présente invention.

L'appareil de chauffage 6 comprend un capot arrière 7 et une façade 8 montée sur le capot arrière 7 pour définir un espace interne dans l'appareil de chauffage 6 dans lequel est disposé un corps de chauffe 9.

Un motif 10 percé constitué d'une pluralité de trous est formé en partie haute de la façade 8.

Le capot arrière 7 comporte des ouvertures d'entrée d'air 7a en partie inférieure du capot arrière 7 et des ouvertures de sortie d'air 7b en partie supérieure du capot arrière 7 de manière à permettre la circulation d'un flux d'air dans l'espace interne de l'appareil de chauffage 6, ledit flux d'air étant chauffé par le corps de chauffe 9, des ailettes 11 étant disposées en amont des ouvertures de sortie d'air 7b.

Des cornières 12 sont fixées à l'arrière du capot arrière 7 de manière à permettre la fixation de l'appareil de chauffage 6 contre une paroi.

L'écran 1 selon le premier mode de réalisation est disposé en partie haute de l'espace interne de l'appareil de chauffage 6 à l'arrière de la façade 8.

La plaque 2 de l'écran 1 possède une largeur sensiblement identique à celle de la façade 8.

Les deux crochets 3 de l'écran 1 sont accrochés au capot arrière 7 par insertion des deux crochets 3 dans deux lumières 13 respectives formées dans la partie supérieure du capot arrière 7.

La plaque 2 de l'écran 1 est entièrement en contact avec la face arrière de la façade 8 de telle sorte que la plaque 2 recouvre entièrement le motif 10 formé dans la façade 8.

Ainsi, aucun échange de flux d'air à travers le motif 10 n'est possible entre l'espace interne de l'appareil de chauffage 6 et l'extérieur. L'écran 1 permet ainsi de conserver un flux d'air identique à l'intérieur de l'appareil de chauffage 6 quel que soit le motif percé 10 formé sur la façade 8. La façade 8 de l'appareil de chauffage 6 peut ainsi être changée sans modifier le comportement thermique de ce dernier.

Le motif percé 10 formé en partie supérieure de la façade 8 peut ainsi être modifié sans impact sur le comportement thermique de l'appareil de chauffage 6, de telle sorte qu'une nouvelle homologation n'est plus nécessaire en cas de changement de façade 8 par le fabricant de l'appareil de chauffage 6.

Etant donné que le motif 10 est formé en partie supérieure de la façade 8, la hauteur de la plaque 2 est inférieure à la moitié de la hauteur de la façade 8. Les deux appuis latéraux 4 de l'écran 1 sont en contact avec les deux côtés latéraux du capot arrière 7 et permettent ainsi le blocage de la position de l'écran 1 dans la direction de la largeur de l'appareil de chauffage 6, ce qui permet de garantir la position de l'écran 1 en regard du motif 10 formé dans la façade 8.

La plaque 2 est mince de telle sorte que, lors du montage de la façade 8 sur le capot arrière 7, la partie inférieure de la plaque 2 est apte à être déformée par appui de la face arrière de la façade 8 contre celle-ci.

Tel que représenté en trait pointillé à la Figure 6, une fois que l'écran 1 est fixé au capot arrière 7, sa forme libre dépasse légèrement de l'enveloppe extérieure de l'appareil de chauffage 6. Ainsi, tel que représenté en trait plein à la Figure 6, lors du montage de la façade 8 sur le capot arrière 7, cette dernière contraint l'écran 1 en le déformant, et assure ainsi un contact entre la façade 8 et la plaque 2 de l'écran 1 de façon à dévier le flux d'air et à contourner le motif 10 de la façade 8.

Une fois la façade 8 montée, l'écran 1 est ainsi pris en sandwich entre le capot arrière 7 et la façade 8, empêchant ainsi le décrochage de l'écran 1 en cas de chute ou de mouvement brusque de l'appareil de chauffage 6.

L'extrémité inférieure 5 pliée de la plaque 2 de l'écran 1 permet de garantir un contact linéaire entre la plaque 2 et la façade 8.

Si l'on se réfère à la Figure 7, on peut voir qu'il y est représenté un écran 14 selon un deuxième mode de réalisation de la présente invention.

L'écran 14 selon le deuxième mode de réalisation est identique à l'écran 1 selon le premier mode de réalisation, à l'exception du fait que la plaque 2 de l'écran 14 comporte en outre un renfoncement 15 sensiblement rectangulaire formé en partie centrale de la plaque 2 de telle sorte qu'une bande de contact 16 est formée en périphérie de la plaque 2.

Si l'on se réfère à la Figure 8, on peut voir qu'il y est représenté un appareil de chauffage 17 selon le deuxième de réalisation de la présente invention. L'appareil de chauffage 17 selon le deuxième mode de réalisation est identique à l'appareil de chauffage 6 selon le premier mode de réalisation, à l'exception du fait que le motif percé 10 de la façade 8 de l'appareil de chauffage 6 est remplacé par un motif en relief 18 et par un motif percé et en relief 19 formés en partie supérieure de la façade 8 de l'appareil de chauffage 17.

L'écran 14 est disposé dans l'appareil de chauffage 14 de telle sorte que le renfoncement 15 de l'écran 14 se trouve en regard des motifs en relief 18 et 19 et que la bande de contact 16 de l'écran 14 entoure les motifs 18 et 19 et est en contact avec la face arrière de la façade 8. Le flux d'air reste ainsi identique à l'intérieur de l'appareil de chauffage 17 quel que soit le motif percé et/ou en relief 18, 19 formé sur la façade 8 de l'appareil de chauffage 17.

Il est bien entendu que les deux modes de réalisation particuliers qui viennent d'être décrits ont été donnés à titre indicatif et non limitatif, et que des modifications peuvent être apportées sans que l'on s'écarte pour autant de la présente invention, qui est définie par les revendications.

## Revendications

1. Appareil de chauffage à façade interchangeable (6 ; 17) comprenant un capot arrière (7) et une façade (8) montée sur le capot arrière (7) pour définir un espace interne dans l'appareil de chauffage (6 ; 17) dans lequel est disposé un corps de chauffe (9), un motif (10 ; 18, 19) constitué d'au moins l'un parmi un motif percé et un motif en relief étant formé en partie haute de la façade (8), l'appareil de chauffage (6 ; 17) comprenant en outre un écran (1 ; 14) disposé en partie haute de l'espace interne de l'appareil de chauffage (6 ; 17) à l'arrière de la façade (8), l'écran (1 ; 14) comprenant une plaque (2) dont la largeur est inférieure ou égale à celle de la façade (8), la plaque (2) étant en contact avec la face arrière de la façade (8) au moins selon une bande de contact entourant le motif (10 ; 18, 19), de telle sorte que le flux d'air reste identique à l'intérieur de l'appareil de chauffage (6 ; 17) quel que soit le motif (10 ; 18, 19) formé sur la façade (8),
**caractérisé par le fait que**
l'écran (1 ; 14) comporte des moyens de fixation au capot arrière (7).

2. Appareil de chauffage (6 ; 17) selon la revendication 1, **caractérisé par le fait que** la hauteur de la plaque (2) est inférieure ou égale à la moitié de la hauteur de la façade (8).

3. Appareil de chauffage (6 ; 17) selon la revendication 1 ou 2, **caractérisé par le fait que** les moyens de fixation au capot arrière (7) comprennent au moins un crochet (3) relié à l'extrémité supérieure de la plaque (2) et en prise avec au moins une lumière (13) formée dans la partie supérieure du capot arrière (7).

4. Appareil de chauffage (6 ; 17) selon l'une des revendications 1 à 3, **caractérisé par le fait que** l'écran (1 ; 14) comprend en outre au moins deux appuis latéraux (4) disposés de part et d'autre de la plaque (2) et en contact avec le capot arrière (7).

5. Appareil de chauffage (6 ; 17) selon l'une des revendications 1 à 4, **caractérisé par le fait que** l'extrémité inférieure (5) de la plaque (2) est pliée longitudinalement de manière à garantir un contact linéaire avec la façade (8).

6. Appareil de chauffage (6 ; 17) selon l'une des revendications 1 à 5, **caractérisé par le fait que** la plaque (2) est déformable de telle sorte que, lors du montage de la façade (8) sur le capot arrière (7), la partie inférieure de la plaque (2) est apte à être déformée par appui de la face arrière de la façade (8) contre celle-ci.

7. Appareil de chauffage (6) selon l'une des revendications 1 à 6, **caractérisé par le fait que** la surface de la plaque (2) est entièrement en contact avec la face arrière de la façade (8).

8. Appareil de chauffage (17) selon l'une des revendications 1 à 6, **caractérisé par le fait que** la surface de la plaque (2) comporte un renfoncement (15) en regard de l'au moins un motif (18, 19).

9. Appareil de chauffage (6 ; 17) selon l'une des revendications 1 à 8, **caractérisé par le fait que** l'écran (1 ; 14) est réalisé en au moins un matériau parmi une tôle en acier, une tôle en aluminium, une tôle en acier inoxydable et une feuille de mica.

## Patentansprüche

1. - Heizgerät mit austauschbarer Frontseite (6; 17), umfassend eine hintere Abdeckung (7) und eine Frontseite (8), die an der hinteren Abdeckung (7) montiert ist, um einen Innenraum in dem Heizgerät (6; 17) zu definieren, in dem ein Heizkörper (9) angeordnet ist, ein Muster (10; 18, 19), das aus mindestens einem von einem Lochmuster und einem Reliefmuster besteht, gebildet in einem oberen Teil der Frontseite (8), wobei das Heizgerät (6; 17) ferner eine Blende (1; 14) umfasst, die in einem oberen Teil des Innenraums des Heizgeräts (6; 17) hinter der Frontseite (8) angeordnet ist, die Blende (1; 14) umfassend eine Platte (2), deren Breite kleiner als oder gleich wie jene der Frontseite (8) ist, wobei die Platte (2) zumindest entlang gemäss einem Kontaktstreifens, der das Muster (10; 18, 19) umgibt, in Kontakt mit der Rückseite der Frontseite (8) ist, sodass der Luftstrom im Inneren des Heizgeräts (6; 17) unabhängig von dem Muster (10; 18, 19), das auf der Frontseite (8) gebildet ist, gleich bleibt,
**dadurch gekennzeichnet, dass**
die Blende (1; 14) Befestigungseinrichtungen an der hinteren Abdeckung (7) umfasst.

2. - Heizgerät (6; 17) nach Anspruch 1, **dadurch gekennzeichnet, dass** die Höhe der Platte (2) weniger als oder gleich wie die Hälfte der Höhe der Frontseite (8) ist.

3. - Heizgerät (6; 17) nach Anspruch 1 oder 2, **dadurch gekennzeichnet, dass** die Befestigungseinrichtungen an der hinteren Abdeckung (7) mindestens einen Haken (3) umfassen, der mit dem oberen Ende der Platte (2) verbunden ist und mit mindestens einer im oberen Teil der hinteren Abdeckung (7) gebildeten Öffnung (13) in Eingriff ist.

4. - Heizgerät (6; 17) nach einem der Ansprüche 1 bis 3, **dadurch gekennzeichnet, dass** die Blende (1; 14) ferner mindestens zwei seitliche Stützen (4) umfasst, die auf beiden Seiten der Platte (2) angeordnet und mit der hinteren Abdeckung (7) in Kontakt sind.

5. - Heizgerät (6; 17) nach einem der Ansprüche 1 bis 4, **dadurch gekennzeichnet, dass** das untere Ende (5) der Platte (2) in Längsrichtung gebogen ist, um einen linearen Kontakt mit der Frontseite (8) zu gewährleisten.

6. - Heizgerät (6; 17) nach einem der Ansprüche 1 bis 5, **dadurch gekennzeichnet, dass** die Platte (2) verformbar ist, sodass bei der Montage der Frontseite (8) an der hinteren Abdeckung (7) der untere Teil der Platte (2) geeignet ist, um durch Andrücken der Rückseite der Frontseite (8) gegen diese verformt zu werden.

7. - Heizgerät (6) nach einem der Ansprüche 1 bis 6, **dadurch gekennzeichnet, dass** die Oberfläche der Platte (2) vollständig mit der Rückseite der Frontseite (8) in Kontakt ist.

8. - Heizgerät (17) nach einem der Ansprüche 1 bis 6, **dadurch gekennzeichnet, dass** die Oberfläche der Platte (2) eine Vertiefung (15) gegenüber dem mindestens einen Muster (18, 19) umfasst.

9. - Heizgerät (6; 17) nach einem der Ansprüche 1 bis 8, **dadurch gekennzeichnet, dass** die Blende (1; 14) aus mindestens einem Material von einem Stahlblech, einem Aluminiumblech, einem Edelstahlblech und einer Glimmerfolie realisiert ist.

## Claims

1. - A heating apparatus with an interchangeable front panel (6; 17) comprising a rear cover (7) and a front panel (8) mounted on the rear cover (7) to define an internal space in the heating apparatus (6; 17) in which a heating body (9) is arranged, a pattern (10; 18, 19) consisting of at least one of a pierced pattern and a raised pattern being formed in the upper part of the front panel (8), the heating apparatus (6; 17) further comprising a screen (1; 14) arranged in the upper part of the internal space of the heating apparatus (6; 17) at the rear of the front panel (8), the screen (1; 14) comprising a plate (2) whose width is less than or equal to that of the front panel (8), the plate (2) being in contact with the rear face of the front panel (8) at least according to a contact strip surrounding the pattern (10; 18, 19), so that the flow of air remains identical inside the heating apparatus (6; 17) irrespective of the pattern (10; 18, 19) formed on the front panel (8),
**characterized in that**
the screen (1; 14) comprises means of attachment to the rear cover (7).

2. - The heating apparatus (6; 17) according to claim 1, **characterized in that** the height of the plate (2) is less than or equal to half the height of the front panel (8).

3. - The heating apparatus (6; 17) according to claim 1 or 2, **characterized in that** the means of attachment to the rear cover (7) comprise at least one hook (3) connected to the upper end of the plate (2) and engaged with at least one opening (13) formed in the upper part of the rear cover (7).

4. - The heating apparatus (6; 17) according to one of claims 1 to 3, **characterized in that** the screen (1; 14) further comprises at least two lateral supports (4) arranged on both sides of the plate (2) and in contact with the rear cover (7).

5. - The heating apparatus (6; 17) according to one of claims 1 to 4, **characterized in that** the lower end (5) of the plate (2) is bent longitudinally so as to guarantee linear contact with the front panel (8).

6. - The heating apparatus (6; 17) according to one of claims 1 to 5, **characterized in that** the plate (2) is deformable such that, when mounting the front panel (8) on the rear cover (7), the lower part of the plate (2) is able to be deformed by pressing the rear face of the front panel (8) against the latter.

7. - The heating apparatus (6) according to one of claims 1 to 6, **characterized in that** the surface of the plate (2) is entirely in contact with the rear face of the front panel (8).

8. - The heating apparatus (17) according to one of claims 1 to 6, **characterized in that** the surface of the plate (2) has a recess (15) opposite the at least one pattern (18, 19) .

9. - The heating apparatus (6; 17) according to one of claims 1 to 8, **characterized in that** the screen (1; 14) is made of at least one material from among a steel sheet, an aluminum sheet, a stainless steel sheet and mica sheet.
